# EUROPÄISCHE PATENTSCHRIFT

(11) **EP 1 627 827 B1**
(45) Veröffentlichungstag und Bekanntmachung des Hinweises auf die Patenterteilung: **18.02.2009**
(21) Anmeldenummer: 05017843.3
(22) Anmeldetag: 17.08.2005
(51) Int. Cl.: B65D 85/36, B65D 81/02

(54) **Verpackung zum Transport und zur Lagerung von hörnchenförmigen Gebäckteilen**
Package for transporting and storing horn-shaped bakery goods
Emballage pour le transport et le stockage des produits de pâtisserie en forme de cornet

(30) Priorität: 19.08.2004 DE 202004013050 U
(43) Veröffentlichungstag der Anmeldung: 22.02.2006
(73) Patentinhaber: hvb Innova AG, 8213 Neunkirch (CH)
(72) Erfinder: Heist, Henri, 8213 Neunkirch (CH)
(74) Vertreter: Grommes, Karl F.

(56) Entgegenhaltungen:
- FR-A1- 2 752 824
- US-A- 5 085 879
- US-A- 5 899 353

## Beschreibung

### Technisches Gebiet

Die Erfindung betrifft eine Verpackung zum Transport und zur Lagerung von hörnchenförmigen, vorzugsweise mit einer Füllung versehenen Gebäckteilen.

Vor allem von Großbäckereien hergestellte derartige Gebäckteile werden zum Transport (zu entsprechenden Discount-Läden) wie auch zur Lagerung in speziellen Kunststoffverpackungen angeordnet. Diese bestehen im wesentlichen aus einem flachen Unterteil und einem haubenförmigen Oberteil, die beide über komplementäre Randbereiche lösbar miteinander verbindbar sind. Dabei werden üblicherweise zwei Gebäckteile gegenläufig, flach nebeneinander liegend in der Verpackung angeordnet. Eine besondere Lagesicherung der Gebäckteile erfolgt nicht.

Nachteilig ist bei den bekannten Verpackungen unter anderem, dass bei gefüllten Gebäckteilen die cremige Füllung (meist Vanillecreme) an das jeweilige haubenförmige Oberteil gelangen bzw. sogar teilweise in das Innere der Verpackung auslaufen kann. Dadurch wird die Ware unansehnlich, was sich verkaufshemmend auswirkt.

Außerdem ergeben sich durch die stark variierenden Abmessungen der Gebäckteile, die hinsichtlich der Länge bis etwa 20 mm und hinsichtlich des Durchmessers bis etwa 6 mm variieren können, beim Transport Lageänderungen innerhalb der Verpackung, wodurch die entsprechenden Gebäckteile sich gegenseitig sowie das haubenförmige Oberteil berühren und Schaden nehmen können.

Aus der US 5 085 879 A ist eine schalenförmige Verpackung zum Transport und zur Lagerung von Hummer bekannt, wobei die schalenförmige Verpackung oberseitig durch eine Plastikfolie verschlossen werden kann. Die bekannte schalenförmige Verpackung kann außerdem derart ausgebildet sein, daß zwei durch eine Trennwand voneinander getrennte Hummer in ihr unterbringbar sind. Irgendeinen Hinweis auf eine Verpackung zum Transport und zur Lagerung von hörnchenförmigen, vorzugsweise mit einer Füllung versehenen Gebäckteilen läßt sich dieser Druckschrift nicht entnehmen.

Aus der FR 2 752 824 A1 ist ferner eine aus zwei Hälften bestehende Verpackung bekannt, welche zur besseren Stapelbarkeit mehrerer derartiger Verpackungen auf der einen Seite eine kovex-geformte Oberfläche und auf der gegenüberliegenden Seite eine konkav-geformte Oberfläche besitzt, wobei die Radien der beiden Wölbungen im wesentlichen übereinstimmen. Auch dieser Drucks schrift läßt sich keine Verpackung zum Transport und zur Lagerung hömchenförmiger Gebäckteile entnehmen.

### Darstellung der Erfindung

Der Erfindung liegt die Aufgaben zugrunde, eine Verpackung der eingangs erwähnten Art derart weiterzubilden, dass sie mit den darin angeordneten Gebäckteilen unbedenklich für Transport- und Lagerzwecke bewegt werden kann, ohne dass die Gebäckteile dadurch Schaden nehmen.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, für das jeweilige hörnchenförmige Gebäckteil eine geneigte Lagerfläche in dem Unterteil vorzusehen, so daß sich ein tiefster Punkt für die Spitze des Gebäckteiles und ein erhöhtes Auflager für die gegenüberliegende Vorderseite des Gebäckteiles ergibt, wobei mindestens ein die Vorderseite des Gebäckteiles aufnehmender muldenförmiger Teilbereich vorgesehen ist, welcher derart ausgebildet ist, daß das Gebäckteil bei der bestimmungsgemäßen Verwendung der Verpackung das haubenförmige Oberteil nicht beführt Außerdem weist das haubenförmige Oberteil mindestens einen sich senkrecht in den Innenraum der Verpackung erstreckenden oberen Vorsprung zur oberen Lagefixierung des zu verpackenden Gebäckteiles auf.

Durch eine derartige Verpackung lassen sich die Gebäckteile in einer vorgegebenen Lage platzsparend halten, so dass nebeneinander liegende Gebäckteile sich beim Transport nicht gegeneinander verschieben und daher auch nicht gegenseitig beschädigen. Außerdem wird durch die nach oben geneigte Lage der Gebäckteile ein Auslaufen der Füllungen vermieden, zumindest aber wesentlich erschwert.

Bei einer ersten Ausführungsform der Erfindung erstreckt sich der jeweilige muldenförmige Bereich des Unterteiles der Verpackung über die gesamte Länge des entsprechenden zu lagernden Gebäckteiles.

Bei einer zweiten Ausführungsform der Erfindung sind für jedes Gebäckteil mindestens zwei in axialer Richtung getrennt angeordnete, muldenförmige Bereiche vorgesehen, wobei der erste muldenförmige Bereich den spitzenseitigen Bereich und der zweite muldenförmige Bereich den vorderseitigen Bereich des entsprechenden Gebäckteiles aufnimmt. Bei einer derartigen Verpackung hat es sich insbesondere zur Lagerung längerer hörnchenförmiger Gebäckteile als zweckmäßig erwiesen, wenn zwischen den beiden muldenförmigen Bereichen ein weiterer, als Vorsprung ausgebildeter Bereich des Unterteiles zur Abstützung des jeweiligen Gebäckteiles vorgesehen ist.

Um eine definierte Abstützung der Gebäckteile im spitzenseitigen Bereich sicherzustellen, kann der entsprechende muldenförmige Teilbereich des Unterteiles mit einem Endanschlag versehen sein.

Außerdem kann vorgesehen sein, dass mindestens der die Vorderseite des Gebäckteiles aufnehmende muldenförmige Teilbereich treppenförmig ausgebildet ist. Dadurch wird zum einen erreicht, dass Gebäckteile unterschiedlicher Länge eine ihrer Länge entsprechende Endlage finden. Zum anderen wird erreicht, dass die oberhalb des Randes des Gebäckteiles befindliche "Treppe" (Stufe) einen Anschlag bildet, der ein Hochrücken des entsprechenden Gebäckteiles verhindert, zumindest aber wesentlich erschwert.

### Kurze Beschreibung der Zeichnung

Weitere Einzelheiten und Vorteile der Erfindung ergeben sich aus den folgenden anhand von Figuren erläuterten Ausführungsbeispielen. Es zeigen:
Fig.1 eine Vorderansicht eines ersten Ausführungsbeispieles der erfindungsgemäßen Verpackung für zwei hörnchenförmige Gebäckteile;
Fig.2 eine Draufsicht auf das Unterteil der in Fig.1 dargestellten Verpackung und
Fig.3 eine perspektivische Darstellung des Unterteiles eines zweiten Ausführungsbeispieles der erfindungsgemäßen Verpackung.

In Fig.1 ist mit 1 eine erfindungsgemäße, aus Kunststoff bestehende Verpackung für zwei gestrichelt angedeutete hörnchenförmige Gebäckteile 2 bezeichnet. Die Verpackung 1 umfaßt ein relativ flaches Unterteil 3 und ein nur gestrichelt angedeutetes, haubenförmig ausgebildetes Oberteil 4. Unter- und Oberteil 3, 4 sind über komplementäre Randbereiche 5, 6 lösbar miteinander verbunden.

Das Unterteil 3 der Verpackung 1 weist für das jeweilige Gebäckteil 2 einen muldenförmige Bereich 7 (Fig.2) auf, der eine Lagerfläche 100 für das Gebäckteil 2 umfaßt. Der muldenförmige Bereich 7 erstreckt sich jeweils über die gesamte Länge des zu lagernden Gebäckteiles 2 und ist derart ausgebildet, dass das entsprechende Gebäckteil 2 in Richtung seiner Längsachse 8 geneigt innerhalb der Verpackung 1 angeordnet ist, wobei seine Spitze 9 tiefer als die axial gegenüberliegende Vorderseite 10 in der Verpackung 1 liegt.

Zur spitzenseitigen Abstützung des jeweiligen Gebäckteiles 2 weist der entsprechende Teilbereich 11 des muldenförmigen Bereiches 7 einen Endanschlag 12 auf.

Außerdem ist der die Vorderseite 10 des Gebäckteiles 2 aufnehmende Teilbereich 13 treppenförmig ausgebildet, um eine axiale Verschiebung des jeweiligen Gebäckteiles 2 nach vorne (oben) zu verhindern oder zumindest wesentlich zu erschweren.

Wie Fig.1 femer entnommen werden kann, sind die Abmessungen der erfindungsgemäßen Verpackung 1 derart gewählt, dass das jeweilige Gebäckteil 2 das Oberteil 4 -mit Ausnahme eines oberen Vorsprunges 14 zur Lagefixierung des Gebäckteiles 2- nicht berührt.

Die Erfindung ist selbstverständlich nicht auf das vorstehend beschriebene Ausführungsbeispiel beschränkt. So kann die erfindungsgemäße Verpackung beispielsweise auch derart ausgestaltet sein, dass das Unterteil zwei getrennte muldenförmige Bereiche zur Lagerung eines Gebäckteiles umfaßt. Ein entsprechendes Ausführungsbeispiel ist in Fig.3 schematisch angedeutet.

Dabei weist das mit 15 bezeichnete Unterteil für jedes Gebäckteil (nicht dargestellt) einen ersten Bereich 16 zur Lagerung des spitzenseitigen Bereiches des Gebäckteiles auf. Dieser Bereich ist abgetieft und seitlich eingeengt, weshalb er als muldenförmig bezeichnet werden kann. Der zweite muldenförmige Bereich 17 ist treppenförmig ausgebildet und dient bei diesem Ausführungsbeispiel nur zur Lagerung des vorderseitigen Bereiches des entsprechenden Gebäckteiles.

Zwischen den beiden muldenförmigen Bereichen 16, 17 ist ferner ein weiterer, als Vorsprung ausgebildeter Bereich 18 des Unterteiles 15 zur Abstützung des jeweiligen Gebäckteiles vorgesehen.

### Bezugszeichenliste

- 1: Verpackung
- 2: Gebäckteil
- 3: Unterteil
- 4: Oberteil
- 5,6: Randbereiche
- 7: muldenförmiger Bereich
- 8: Längsachse
- 9: Spitze
- 10: Vorderseite
- 11: Teilbereich
- 12: Endanschlag
- 13: Teilbereich
- 14: Vorsprung
- 15: Unterteil
- 16: muldenförmiger Bereich
- 17: muldenförmiger Bereich
- 18: Bereich

- 100: Lagerfläche, zur Lagerung vorgesehene Fläche

## Patentansprüche

1. Verpackung zum Transport und zur Lagerung von hörnchenförmigen, vorzugsweise mit einer Füllung versehenen Gebäckteilen (2), wobei die Verpackung (1) ein Unterteil (3; 15) und ein haubenförmiges Oberteil (4) umfaßt, die beide mindestens teilweise über komplementäre Randbereiche (5, 6) lösbar miteinander verbindbar sind, mit den Merkmalen:
a) das Unterteil (3; 15) weist eine geneigte Lagerfläche (100) für jeweils ein Gebäckteil (2) auf, welches in Richtung seiner Längsachse (8) auf der Lagerfläche (100) geneigt anordbar ist, so daß die Spitze (9) des Gebäckteiles (2) tiefer als die axial gegenüberliegende Vorderseite (10) des Gebäckteiles (2) in der Verpackung (1) liegt;
b) mindestens ein Teilbereich der geneigten Lagerfläche (100) weist einen an die Form des zu verpackenden Gebäckteiles (2) angepaßten muldenförmigen Bereich (7; 16, 17) auf;
c) der muldenförmige Bereich (7, 16, 17) nimmt die Vorderseite eines Gebäckteiles (2) auf und ist derart ausgebildet, daß das Gebäckteil (2) bei der bestimmungsgemäßen Verwendung der Verpackung (1) das haubenförmige Oberteil (4) nicht berührt; und
d) das haubenförmige Oberteil (4) weist mindestens einen sich senkrecht in den Innenraum der Verpackung (1) erstreckenden oberen Vorsprung (14) zur oberen Lagefixierung des zu verpackenden Gebäckteiles (2) auf.

2. Verpackung nach Anspruch 1, **dadurch gekennzeichnet, daß** das Unterteil (3) einen sich über die gesamte Länge der Lagerfläche (100) erstreckenden geneigten muldenförmigen Bereich (7) aufweist.

3. Verpackung nach Anspruch 1, **dadurch gekennzeichnet, daß** das Unterteil (15) mindestens zwei getrennte muldenförmige Bereiche (16, 17) zur Lagerung eines Gebäckteiles (2) umfaßt, wobei in dem ersten muldenförmigen Bereich (16) der spitzenseitige Bereich und in dem zweiten muldenförmigen Bereich (17) der vorderseitige Bereich des Gebäckteiles (2) aufnehmbar ist.

4. Verpackung nach Anspruch 3, **dadurch gekennzeichnet, daß** zwischen den beiden muldenförmigen Bereichen (16, 17) ein weiterer als Vorsprung ausgebildeter Bereich (18) des Unterteiles (15) zur Abstützung eines zu verpackenden Gebäckteiles (2) vorgesehen ist.

5. Verpackung nach einem der Ansprüche 1 bis 4, **dadurch gekennzeichnet, daß** der die Spitze (9) eines Gebäckteiles (2) aufnehmende muldenförmige Bereich (7; 16) einen Endanschlag (12) zur spitzenseitigen Abstützung eines zu verpackenden Gebäckteiles (2) aufweist.

6. Verpackung nach einem der Ansprüche 1 bis 5, **dadurch gekennzeichnet, daß** mindestens der die Vorderseite (10) eines Gebäckteiles (2) aufnehmende muldenförmige Bereich (7; 17) treppenförmig ausgebildet ist.

7. Verpackung nach einem der Ansprüche 1 bis 6, **dadurch gekennzeichnet, daß** die seitlichen Abmessungen des Ober- und Unterteiles (3, 4; 15) derart gewählt sind, daß mindestens zwei Gebäckteile (2) gegenläufig nebeneinander liegend in getrennten muldenförmigen Bereichen (7; 16, 17) des Unterteiles (3; 15) anordbar sind.

## Claims

1. Packaging for transporting and storing horn-shaped bakery goods (2), preferably provided with a filling, wherein the packaging (1) comprises a lower part (3; 15) and a hood-shaped upper part (4), which can both be releasably connected to one another at least partially by means of complementary edge regions (5, 6), comprising the features:
a) the lower part (3; 15) has an inclined storage face (100) for one bakery goods item (2) in each case, which can be arranged inclined in the direction of its longitudinal axis (8) on the storage face (100), so the tip (9) of the bakery goods item (2) is located lower than the axially opposing front (10) of the bakery goods item (2) in the packaging (1);
b) at least one part region of the inclined storage face (100) has a trough-shaped region (7; 16, 17) adapted to the shape of the bakery goods item (2) to be packaged;
c) the trough-shaped region (7, 16, 17) receives the front of a bakery goods item (2) and is configured in such a way that the bakery goods item (2) does not touch the hood-shaped upper part (4) during proper use of the packaging (1); and
d) the hood-shaped upper part (4) has at least one upper projection (14) extending perpendicularly into the interior of the packaging (1) for the upper positional fixing of the bakery goods item (2) to be packaged.

2. Packaging according to claim 1, **characterised in that** the lower part (3) has an inclined trough-shaped region (7) extending over the entire length of the storage face (100).

3. Packaging according to claim 1, **characterised in that** the lower part (15) comprises at least two separate trough-shaped regions (16, 17) for storing a bakery goods item (2), it being possible to receive the tip-side region in the first trough-shaped region (16) and to receive the front region of the bakery goods item (2) in the second trough-shaped region (17).

4. Packaging according to claim 3, **characterised in that** a further region (18) configured as a projection, of the lower part (15) is provided between the two trough-shaped regions (16, 17) to support a bakery goods items (2) to be packaged.

5. Packaging according to any one of claims 1 to 4, **characterised in that** the trough-shaped region (7; 16) receiving the tip (9) of a bakery goods item (2) has an end stop (12) for the tip-side support a bakery goods items (2) to be packaged.

6. Packaging according to any one of claims 1 to 5, **characterised in that** at least the trough-shaped region (7; 17) receiving the front (10) of a bakery goods item (2) is stepped.

7. Packaging according to any one of claims 1 to 6, **characterised in that** the lateral dimensions of the upper and lower part (3, 4; 15) are selected such that at least two bakery goods items (2) can be arranged lying next to one another in opposite directions in separate trough-shaped regions (7; 16, 17) of the lower part (3; 15).

## Revendications

1. Emballage pour le transport et le stockage de produits de pâtisserie (2) en forme de corne, de préférence munis d'un remplissage, l'emballage (1) comprenant une partie inférieure (3 ; 15) et une partie supérieure (4) en forme de hotte, susceptibles d'être toutes deux reliées ensemble de façon désolidarisable, au moins partiellement par l'intermédiaire de zones de bordures (5, 6) complémentaires, présentant les caractéristiques ci-dessous :
a) la partie inférieure (3 15) présente une face d'appui (100) inclinée, pour chaque fois un produit de pâtisserie (2), susceptible d'être agencé sur la face d'appui (100), de façon inclinée en direction de son axe longitudinal (8), de manière que la pointe (9) du produit de pâtisserie (2) soit située, dans l'emballage (1), plus profondément que la face avant (10), axialement opposée, du produit de pâtisserie (2) ;
b) au moins une zone partielle de la face d'appui (100) inclinée présente une zone (7 ; 16, 17) en forme d'auge, adaptée à la forme du produit de pâtisserie (2) à emballer ;
c) la zone (7, 16, 17) en forme d'auge reçoit la face avant d'un produit de pâtisserie (2) et est configurée de manière que le produit de pâtisserie (2) n'entre pas en contact avec la partie supérieure (4) en forme de hotte, en cas d'utilisation conforme de l'emballage (1) ; **caractérisé en ce que**
d) la partie supérieure (4) en forme de hotte présente au moins une saillie supérieure (14), s'étendant verticalement dans l'espace intérieur de l'emballage (1), de manière à assurer la fixation supérieure en position du produit de pâtisserie (2) à emballer.

2. Emballage selon la revendication 1, **caractérisé en ce que** la partie inférieure (3) présente une zone (7) en forme d'auge, inclinée, s'étendant sur toute la longueur de la face d'appui (100) .

3. Emballage selon la revendication 1, **caractérisé en ce que** la partie inférieure (15) comprend au moins deux zones (16, 17) en forme d'auge séparées, pour le stockage d'un produit de pâtisserie (2), la zone située côté pointe du produit de pâtisserie (2) étant susceptible d'être logée dans la première zone (16) en forme d'auge et la zone située côté avant du produit de pâtisserie (2) étant susceptible d'être logée dans la deuxième zone (17) en forme d'auge.

4. Emballage selon la revendication 3, **caractérisé en ce qu'**une autre zone (18), réalisée sous forme de saillie, de la partie inférieure (15) est prévue entre les deux zones (16, 17) en forme d'auge, pour soutenir un produit de pâtisserie (2) à emballer.

5. Emballage selon l'une des revendications 1 à 4, **caractérisé en ce que** la zone (7 ; 16) en forme d'auge, recevant la pointe (9) d'un produit de pâtisserie (2), présente une butée finale (12), pour soutenir, côté pointe, un produit de pâtisserie (2) à emballer.

6. Emballage selon l'une des revendications 1 à 5, **caractérisé en ce qu'**au moins la zone (7 ; 17), recevant la face avant (10) d'un produit de pâtisserie (2), est conformée en escalier.

7. Emballage selon l'une des revendications 1 à 6, **caractérisé en ce que** les dimensions latérales des parties supérieures et inférieures (3, 4 ; 15) sont choisies telles qu'au moins deux produits de pâtisserie (2) peuvent être agencés, horizontalement, l'une à côté de l'autre, tête-bêche, dans des zones (7 16, 17) en forme d'auge séparées, de la partie inférieure (3 ; 15).
